# EUROPÄISCHE PATENTSCHRIFT

(11) **EP 0 040 404 B1**
(45) Veröffentlichungstag und Bekanntmachung des Hinweises auf die Patenterteilung: **03.10.1984**
(21) Anmeldenummer: 81103704.3
(22) Anmeldetag: 14.05.1981
(51) Int. Cl.: B26F 1/36

(54) **Einfach-Brieflocher**
Punching pliers
Pince à poinçonner

(30) Priorität: 16.05.1980 DE 3018632
(43) Veröffentlichungstag der Anmeldung: 25.11.1981
(73) Patentinhaber: Firma Louis Leitz, D-70469 Stuttgart (DE)
(72) Erfinder: Würthner, Roland, D-7000 Stuttgart 61 (DE)
(74) Vertreter: Patentanwälte Dr. Ing. Eugen Maier Dr. Ing. Eckhard Wolf

## Beschreibung

Die Erfindung betrifft einen Einfach-Brieflocher, der in Ermangelung eines üblichen Brieflochers, beispielsweise bei Besprechungen oder auf Reisen zum Lochen von Schriftgut dienen kann und den Vorteil sehr kleiner Abmessungen aufweist.

Da eine Veranlassung, Schriftgut zu lochen, nur dann besteht, wenn die Möglichkeit einer Ablage des Schriftgutes in einem Briefordner oder auch Schnellhefter gegeben ist, bietet sich die Niederhalteschiene eines Briefordners mit ihrer schwenkbar gelagerten Wippe zur Ausbildung eines Mehrzweckgeräts an vgl. DE-A-2 907 718. Eine Niederhalteschiene nach der Lehre der DE-A-2 319 904 eignet sich hierfür in besonderem Mass, weil die Wippe dieser Niederhalteschiene auch in gelöstem Zustand verhältnismässig flach auf der Grundplatte der Niederhalteschiene aufliegt und somit auch für sich allein in einem Schnellhefter, gegen dessen Rückenfalz anliegend, aufbewahrt werden kann, ohne dessen Vorderdeckel abzuspreizen. Eine Niederhalteschiene dieser Art eignet sich auch deshalb zur Ausbildung als Mehrzweckgerät, weil die Wippe in Längsrichtung der Grundplatte spielfrei gelagert ist.

Die Doppelfunktion einer Niederhalteschiene wird gemäss der Erfindung dadurch erzielt, dass diese die Merkmale des Patentanspruches 1 aufweist. Bei einer solchen Ausbildung einer Niederhalteschiene wird der Abstand des an der Wippe angeformten Lochstempels von dem auf die Längsfederdrähte wirkenden Spreiznocken bzw. von den auf die Längsfederdrähte wirkenden Klemmzungen so bemessen, dass der Spreiznokken bzw. die Klemmzungen als Anschlag für das zu lochende Schriftgut dienen können und so eine vorbestimmte Randstreifenbreite gewährleistet ist.

Vorteilhafterweise weist die als Einfach-Brieflocher verwendbare Niederhalteschiene die Merkmale auf, die das Kennzeichen der Patentansprüche 3 und 4 bilden.

In der Zeichnung ist ein Ausführungsbeispiel des Erfindungsgegenstandes in schematischer Weise dargestellt. Es zeigen
Fig. 1 eine schaubildliche Darstellung der Niederhalteschiene in Explosionsdarstellung;
Fig. 2 einen senkrechten Längsschnitt durch die Niederhalteschiene mit abgehobener Wippe.

Die Grundplatte 1 der Niederhalteschiene weist zwei Durchbrüche 11 auf, durch die die Lagerzungen 21 der Wippe 2 hindurchgreifen. In ihrem mittleren Bereich weist die Grundplatte 1 zwei Aussparungen 12 auf, durch die die beiden, auf die Längsfederdrähte 3 einwirkenden Klemmzungen 22 hindurchgreifen. Angrenzend an die Durchbrüche 13 für die Aufreihstifte einer Aufreihvorrichtung sind Halterungen 14 für die Längsfederdrähte 3 vorgesehen. Der kreisrunde Durchbruch 15 der Grundplatte 1 bildet die Schnittmatrize, in die der an der Wippe 2 angeformte Lochstempel 23 eingreift. An der Wippe ist eine Kerbe 24 als Mittenanzeiger vorgesehen.

## Patentansprüche

1. Einfach-Brieflocher mit einer Schnittmatrize und einem dieser gegenüber beweglichen Lochstempel, dadurch gekennzeichnet, dass die Schnittmatrize durch eine Aussparung (15) der Grundplatte (1) einer Niederhalteschiene eines Briefordners gebildet wird, und der Lochstempel (23) an der an der Grundplatte (1) der Niederhalteschiene gelagerten Wippe (2) angeordnet ist.

2. Einfach-Brieflocher nach Anspruch 1, dadurch gekennzeichnet, dass zwischen dem Lochstempel (23) und den an der Wippe (2) angeordneten, auf die Längsfederdrähte (3) wirkenden Spreiznocken bzw. den auf die Längsfederdrähte (3) wirkenden Klemmzungen (22) ein die Breite des Heftendes des zu lochenden Schriftgutes bestimmender Abstand vorgesehen ist.

3. Einfach-Brieflocher nach den Ansprüchen 1 oder 2, dadurch gekennzeichnet, dass der Lochstempel (23) als aus der Wippe (2) ausgedrückter hohlzylindrischer Zapfen ausgebildet ist.

4. Einfach-Brieflocher nach einem der Ansprüche 1 bis 3, dadurch gekennzeichnet, dass die Längsfederdrähte (3) unterhalb der Grundplatte (1) der Niederhalteschiene angeordnet sind.

## Claims

1. A single-hole paper punch having a cutting die and a punch movable with respect thereto, wherein the cutting die (15) is formed in the base-plate (1) of a hold-down strip of a letter-file, and the punch is arranged on a rocker (2) mounted on the base-plate (1) of the hold-down strip.

2. A single-hole paper punch according to claim 1, wherein the width of the margin on the sheets of written material to be punched is determined by the gap between the punch (23) and separating or clamping cam means (22) arranged on the rocker (2) and acting on longitudinal spring wires (3).

3. A single-hole paper punch according to claims 1 or 2, wherein the punch (23) is constituted by a hollow cylindrical plug pressed out of the rocker (2).

4. A single-hole paper punch according to any one of claims 1 to 3, wherein longitudinal spring wires (3) are arranged below the base plate (1) of the hold-down strip.

## Revendications

1. Perforateur à un trou, pour lettres, comprenant une matrice de découpage et un poinçon de perforation mobile par rapport à celle-ci, caractérisé en ce que la matrice de découpage est formée par un évidement (15) de la plaque de base (1) d'une réglette de retenue d'un classeur pour lettres, et que le poinçon de perforation (23) est agencé sur la bascule (2) montée à tourillonne- ment sur la plaque de base (1) de la réglette de retenue.

2. Perforateur à un trou selon la revendication 1, caractérisé en ce qu'il est prévu, entre d'une part le poinçon de perforation (23) et d'autre part le doigt d'écartement agissant sur les fils métalliques longitudinaux (3) formant ressort ou les languettes de blocage (22) agissant sur les mêmes fils, un écartement qui définit la largeur de la marge d'attache du document à perforer.

3. Perforateur à un trou, pour lettres, selon la revendication 1 ou la revendication 2, caractérisé en ce que le poinçon de perforation (23) est formé par un téton cylindrique creux (23) obtenu par estampage aux dépens de la bascule (2).

4. Perforateur à un trou, pour lettres, selon une des revendications 1 à 3, caractérisé en ce que les fils métalliques longitudinaux (3) formant ressort sont disposés sous la plaque de base (1) de la réglette de retenue.
